# EUROPÄISCHE PATENTSCHRIFT

(11) **EP 0 157 013 B1**
(45) Veröffentlichungstag und Bekanntmachung des Hinweises auf die Patenterteilung: **01.06.1988**
(21) Anmeldenummer: 84116474.2
(22) Anmeldetag: 28.12.1984
(51) Int. Cl.: G07D 1/00, E05G 7/00

(54) **Behälter zur Aufnahme von Wertscheinen**
Box for storing documents of value
Conteneur pour stocker des papiers de valeur

(30) Priorität: 03.04.1984 DE 3412424
(43) Veröffentlichungstag der Anmeldung: 09.10.1985
(73) Patentinhaber: Siemens Nixdorf Informationssysteme Aktiengesellschaft, 33102 Paderborn (DE)
(72) Erfinder: Seroka, Karl-Heinz, D-4796 Salzkotten (DE); Rittmeister, Hubert, D-4796 Salzkotten-Thüle (DE)
(74) Vertreter: Schaumburg, Thoenes & Thurn

(56) Entgegenhaltungen:
- DE-A- 2 347 749
- FR-A- 2 414 609

## Beschreibung

Die Erfindung betrifft einen Behälter zurAufnahme von Wertscheinen oder dergleichen, umfassend eine Mehrzahl von nebeneinander angeordneten Fächern und ein diese umschliessendes Gehäuse mit einer Verschlusseinrichtung, die zur wahlweisen Freigabe einer vorbestimmten Fachöffnung ausgebildet ist.

Sicherheitsüberlegungen in Banken haben zu der Forderung geführt, keine Banknoten im Schalterraum mit freiem Zugriff aufzubewahren. Dies hat bereits zur Entwicklung von Kassentresoren geführt, die auf Steuerbefehle einer Bedienungsperson Banknoten entgegennehmen und ausgeben. Hierbei handelt es sich jedoch um aufwendige Einrichtungen, die sich für übliche Bankfilialen, die nicht ausgesprochen auf den Wechsel von fremden Währungen eingerichtet sind, nur für die Landeswährung lohnen. Auf der anderen Seite haben auch solche Bankfilialen zumindest gewisse Vorräte an Banknoten anderer Währungen bereit zu halten.

Es ist aus der DE-A-2347749 bereits ein Behälter der eingangs genannten Art bekannt, bei dein die Fächer radial um eine Mittelachse auf einem Träger angeordnet sind, der in einem zylindrischen Gehäuse drehbar gelagert ist, so dass die Fächer an einer in der Zylinderwand vorgesehenen Öffnung vorbeiführbar sind. Bei einer entsprechenden Dimensionierung der Wandöffnung und der Fächer sind bei dieser Vorrichtung bestenfalls zwei Fächer gleichzeitig zugänglich. Allerdings ist die Bedienung relativ unbequem, da der Fachinhalt nicht ohne weiteres einsehbar ist und in der Regel das gesamte in einem Fach enthaltene Banknotenbündel herausgenommen werden muss, um eine bestimmte Anzahl von Scheinen abzuzählen.

Der Erfindung liegt die Aufgabe zugrunde, einen Behälter der eingangs genannten Art anzugeben, der einfach zu bedienen ist und dennoch ein Höchstmass an Sicherheit bietet.

Diese Aufgabe wird erfindungsgemäss dadurch gelöst, dass die Fächer von einzelnen Fachbehältern gebildet sind, die parallel zur Richtung, in welche die Fachöffnung weist, verstellbar im Gehäuse angeordnet sind und dass den Fachbehältern eine Stellvorrichtung zugeordnet ist, durch die jeweils ein Fachbehälter zwischen einer Wartestellung, in der er sich vollständig innerhalb des Gehäuses befindet, und einer Zugriffsstellung verstellbar ist, in der er teilweise aus der von der Verschlussöffnung freigegebenen, dem Querschnitt des Fachbehälters im wesentlichen entsprechende Öffnung herausragt.

Der erfindungsgemässe Behälter ist wie der oben beschriebene bekannte Behälter zumindest im Vergleich mit einem Kassentresor relativ einfach ausgebildet, da es keiner aufwendigen Vereinzelungs- und Transportvorrichtungen für die Banknoten bedarf. Der erfindungsgemässe Behälter kann völlig geschlossen sein, so dass der Zugriff zu keinem der Fächer möglich ist. Wird der Zugriff zu einem der Fächer gewünscht, so kann der zugehörige Fachbehälter aus der freigegebenen Öffnung herausgehoben werden, so dass der Überblick über die in dem Fach enthaltene Menge an Banknoten sowie die Entnahme oder Eingabe einer gewünschten Menge von Banknoten äusserst einfach ist. Gleichzeitig wird durch den aus der Öffnung teilweise herausragenden Fachbehälter die Öffnung so verschlossen, dass ein Zugriff zum Inneren des Gehäuses verhindert wird.

Vorzugsweise ist der Fachbehälter vertikal verstellbar, wobei es dann genügt, die Stellvorrichtung als Hubvorrichtung auszubilden, da der Behälter aufgrund der Schwerkraft alleine in seine Wartestellung zurückkehrt. Um dies zu erleichtern ist es zweckmässig, wenn mindestens zwei einander gegenüberliegende Wände der üblicherweise kastenförmigen und mit ihren Seitenwänden aneinander anliegenden Fachbehälter schräg nach unten aufeinander zugerichtet sind, so dass die Fachbehälter aufgrund der Schwerkraft wieder in das Gehäuse zurückgleiten können, ohne sich zu verhaken oder zu verklemmen. Vorzugsweise sind die Fachbehälter in einer aus dem Gehäuse herausnehmbaren Lade angeordnet, die eine Zugriffsöffnung für die Stellvorrichtung aufweist.

Somit können die Fachbehälter bei Kassenschluss aus dem Behälter herausgenommen und in dem Zentraltresor aufbewahrt werden. Ferner wird dadurch die Bereitstellung eines stets aufgefüllten Vorrates an Banknoten bestimmter Währungen erleichtert. Um dabei jede Manipulation auszuschliessen und den Zugriff unbefugter Personen zu den Fachbehältern zu vermeiden, kann vorgesehen sein, dass die Lade an dem Behälter arretierbar ist und eine mit ihr verriegelbare Abdekkung erst nach der Arretierung der Lade in dem Behälter lösbar und die Lade nur mit verriegelter Abdeckung aus dem Behälter entnehmbar ist. Somit kann die Lade ausserhalb des Behälters nur in verschlossenem und verriegeltem Zustand transportiert werden.

Um den konstruktiven Aufwand so gering wie möglich zu halten, ist die Stellvorrichtung zweckmässigerweise auf einem im Gehäuse mittels eines Positionierantriebes relativ zu den Fachbehältern verstellbaren Schlitten angeordnet. Daher genügt eine Stellvorrichtung für sämtliche Fachbehälter. Der Positionierantrieb kann einen Elektromotor und ein gehäusefestes Codierlineal mit codierten Öffnungen umfassen, die mittels einer optoelektronischen Abtastvorrichtung abtastbar sind. Damit kann die Stellvorrichtung präzise in einer einem bestimmten Fachbehälter entsprechenden und elektronisch ansteuerbaren Stellung positioniert werden.

Vorzugsweise ist die Hubvorrichtung in Form einer Hubschere mit zwei gekreuzten gelenkig miteinander verbundenen Scherenarmen ausgebildet, die mit ihren freien Enden jeweils zur gleitenden Anlage am Boden eines Fachbehälters bestimmt sind, während der eine Scherenarm mit seinem zweiten Ende am Schlitten angelenkt und der andere Scherenarm mit seinem zweiten Ende mit einem Stellmotor verbunden ist. Diese Hubvorrichtung ist einfach im Aufbau und hat den Vorteil, dass mit einem geringen Stellweg des Stellmotors bei entsprechender Länge der Scherenarme eine relativ grosse Hubhöhe erreicht werden kann. Zudem brauchen weder die Hubvorrichtung noch die Fachbehälter für einen speziellen Transporteingriff ausgebildet zu sein. Es genügt, die Hubvorrichtung unter den jeweiligen Fachbehälter zu fahren und die Scherenarme zu verschwenken, wodurch der seitlich zwischen den benachbarten Fachbehältern geführte anzuhebende Fachbehälter hochgehoben wird.

Vorzugsweise sind die Stellvorrichtung und die Verschlussvorrichtung elektronisch ansteuerbar, wobei ihre Betätigung derart gekoppelt sein kann, dass bei Auslösen eines entsprechenden Signales zunächst die dem jeweiligen Fachbehälter zugeordnete Öffnung freigegeben und anschliessend der Fachbehälter angehoben wird.

Gemäss einer bevorzugten Ausführungsform ist die Verschlusseinrichtung von einem Jalousieverschluss gebildet, umfassend eine Mehrzahl von miteinander verbundenen Lamellen, die an ihren senkrecht zur Lamellenlängsrichtung gerichteten Stirnseiten am Behältergehäuse geführt sind, sowie eine Antriebsvorrichtung zum Öffnen und Schliessen der Jalousie. Um bei einem derartigen Verschluss eine Fachöffnung an einer vorgegebenen und nur an dieser Stelle freigeben zu können, greift erfindungsgemäss die Antriebsvorrichtung an einer Endlamelle an, wobei jede Lamelle lösbar mit den ihr benachbarten Lamellen verbunden ist und eine Betätigungsvorrichtung zum betriebsmässigen Lösen der Verbindung zweier Lamellen vorgesehen ist.

Wird die Verbindung zwischen zwei benachbarten Lamellen gelöst, so bewegt sich bei einer Betätigung der Antriebsvorrichtung nur der mit dieser verbundene Jalousieabschnitt, während der entkoppelte Jalousieabschnitt stehen bleibt. Auf diese Weise entsteht zwischen den beiden ausgewählten entkoppelten Lamellen eine Öffnung, deren Breite von dem Verschiebeweg des mit der Antriebsvorrichtung verbundenen Jalousieabschnittes abhängt. Wie leicht einsehbar ist, kann diese Öffnung an beliebige Stellen der Jalousie verlegt werden, indem man an der betreffenden Stelle die einander benachbarten Lamellen entkoppelt. Der Verschiebeweg des mit der Antriebsvorrichtung verbundenen Jalousieabschnittes zur Freigabe der Teilöffnung ist dabei völlig abhängig davon, wo diese Teilöffnung liegt oder wie lang die Jalousie ist. Dadurch ist es möglich, bei einer Jalousie beliebiger Länge eine Teilöffnung mit einer gewünschten Breite freizugeben, während der Rest der Öffnung verschlossen bleibt.

Gemäss einer bevorzugten einfachen Ausführungsform ist an jeder Lamelle (mit Ausnahme einer Endlamelle) mindestens ein hakenförmiges Verbindungselement schwenkbar angeordnet, das zum Eingriff mit einem Gegenelement an der jeweils benachbarten Lamelle ausgebildet und durch die Betätigungsvorrichtung in seine Freigabestellung verschwenkbar ist. Vorzugsweise ist das Verbindungselement durch eine Rückstellfeder in seine Eingriffstellung vorgespannt, wobei es ferner mit einer Einweisungsfläche zum selbsttätigen Einrasten des Gegenelementes der jeweils benachbarten Lamelle versehen ist. Auf diese Weise brauchen die beiden Jalousieabschnitte zum Verschliessen der Teilöffnung nur wieder zusammengeschoben werden, so dass das Verbindungselement in dem entsprechenden Gegenelement der benachbarten Lamelle einrastet. Eine besonders einfache Lösung ergibt sich, wenn die hakenförmigen Verbindungselemente jeweils an den Stirnflächen der Lamellen um zur Lamellenlängsrichtung parallele Achsen schwenkbar gelagert sind und das Gegenelement jeweils von einem ebenfalls an der Stirnfläche der jeweils benachbarten Lamelle angeordneten Zapfen gebildet ist. Wenn die Lamellen an ihren Stirnflächen mit Laufrollen versehen sind, kann beispielsweise die jeweilige Laufrollenachse als Gegenelement verwendet werden.

Um zwei Lamellen der Jalousie an einer gewünschten Stelle selbsttätig entkoppeln zu können, ist erfindungsgemäss vorgesehen, dass die Betätigungsvorrichtung senkrecht zur Lamellenlängsrichtung und parallel zur Jalousieebene verstellbar ist und mindestens einen Betätigungshebel zum Verschwenken des Verbindungselementes in seine Freigabestellung aufweist. Auf diese Weise ist es möglich, ohne Eingriff von aussen an einer gewünschten Stelle eine Teilöffnung freizugeben. Vorzugsweise ist der Betätigungshebel durch einen Elektromagneten gegen die Wirkung einer Rückstellfeder in seine Arbeitsstellung verstellbar.

Der Betätigungshebel ist vorzugsweise an dem die Stellvorrichtung tragenden Schlitten im wesentlichen senkrecht zur Jalousieebene geradlinig verstellbar gelagert, wobei der Betätigungshebel an seinem freien Ende einen Mitnehmer aufweist, der in der Arbeitsstellung des Betätigungshebels einen Fortsatz an dem Verbindungselement hintergreift. Die Betätigungsvorrichtung wird also mit Hilfe des Schlittens bis auf die Höhe der Lamelle gefahren, an der das Verbindungselement in seiner Freigabestellung verschwenkt werden soll. Nach Erreichen dieser Position wird der Betätigungshebel bewegt und dadurch das Verbindungselement verschwenkt.

Für den Fall, dass die Teilöffnung nur relativ schmal zu sein braucht und somit der mit der Antriebsvorrichtung verbundene Jalousieabschnitt nur um ein kurzes Stück verschoben zu werden braucht, wird erfindungsgemäss vorgeschlagen, dass die an einer Endlamelle der Jalousie angreifende Antriebsvorrichtung eine um eine erste ortsfeste Achse drehfest gelagerte und durch einen Stellmotor antreibbare Kurbel sowie einen zweiarmigen Hebel umfasst, der um eine zweite ortsfeste Achse schwenkbar gelagert und mit seinem einen Ende an der Endlamelle angelenkt und mit seinem anderen Ende über einen Doppellenker mit der Kurbel verbunden ist, wobei die Endlamelle mit ihren Laufrollen in einer der Bewegung des zweiarmigen Hebels angepassten Schiene geführt ist. Dieser Antrieb ermöglicht eine Zwangsbewegung des mit der Antriebsvorrichtung verbundenen Jalousieabschnittes in beiden Richtungen. Vorzugsweise ist der Stellmotor dabei so gesteuert, dass die Kurbel für die Öffnungs-und Schliessbewegung der Jalousie jeweils eine halbe Umdrehung durchführt. Dies ermöglicht bei der vorbeschriebenen Antriebsvorrichtung eine Verstellung der Jalousie in beiden Richtungen bei gleichbleibender Drehrichtung des Stellmotors. Dadurch vereinfacht sich die Steuerung des Stellmotors. Die Steuerung des Stellmotors für eine Drehbewegung der Kurbel in Schritten von jeweils 180° lässt sich auf einfache Weise dadurch erreichen, dass auf einer mit der Kurbel drehfest verbundenen und durch den Stellmotor drehbaren Welle mindestens eine Nockenscheibe angeordnet ist, die mit einem Schalter zur Steuerung des Stellmotors zusammenwirkt.

Man erkennt, dass bei einer entsprechenden Wahl der Lamellenbreite genau die Öffnung freigegeben werden kann, die der Breite eines Fachbehälters entspricht. Wird der Fachbehälter durch die Hubvorrichtung angehoben, so ragt er durch die von der Jalousie freigegebene Öffnung nach oben aus dem Behälter heraus, wobei er gleichzeitig die Jalousieöffnung verschliesst und somit einen Zugriff zu weiteren Fachbehältern zuverlässig verhindert. Das Öffnen und Schliessen des Verschlusses geht relativ rasch, da der mit der Antriebsvorrichtung verbundene Jalousieabschnitt unabhängig von dem Ort der jeweiligen Teilöffnung immer nur um eine relativ kurze Strecke verschoben werden muss. Anschliessend wird der unter der jeweiligen freigegebenen Öffnung liegende Fachbehälter angehoben.

Weitere Merkmale und Vorteile der Erfindung ergeben sich aus der folgenden Beschreibung, welche in Verbindung mit den beigefügten Zeichnungen die Erfindung anhand eines Ausführungsbeispieles erläutert. Es zeigen:
Fig. 1 eine perspektivische Ansicht eines schematisch dargestellten modularen autonomen Kassentresors mit einem erfindungsgemässen Behälter;
Fig. 2 einen teilweise schematischen Schnitt durch einen mit dem erfindungsgemässen Jalousieverschluss versehenen Behälter senkrecht zur Längsrichtung der Lamellen;
Fig. 3 eine teilweise schematische perspektivische Ansicht eines Abschnittes der erfindungsgemässen Jalousie mit Antriebs- und Betätigungsvorrichtung;
Fig. 4 eine teilweise schematische Teilansicht der Betätigungsvorrichtung in Richtung des Pfeiles A in Fig. 2;
Fig. 5 eine teilweise schematische Endansicht des Behältergestelles mit der Antriebsvorrichtung für die Jalousie in der in der Fig. 2 durch den Pfeil B wiedergegebenen Blickrichtung;
Fig. 6 einen teilweise schematischen Schnitt durch den erfindungsgemässen Behälter in einer zwischen zwei Fachbehältern verlaufenden Schnittebene, und
Fig. 7 eine perspektivische Ansicht der die Fachbehälter enthaltenden Lade mit Abdeckung.

In der Fig. 1 ist ein Banktresen 2 angedeutet, an dem auf der Bedienerseite ein Kassentresor 4 steht. Dieser umfasst eine Eingabeeinheit 6 für eingenommene Scheine, eine Ausgabeeinheit 8 für auszugebende Scheine sowie einen Sortenbehälter 10, der im folgenden näher beschrieben werden soll.

In Fig. 2 erkennt man den allgemein mit 10 bezeichneten Behälter mit einem Gehäuse 12, das an seiner Deckfläche 14 eine Öffnung 16 aufweist, die mit der erfindungsgemässen Jalousie 18 verschliessbar ist. Der Behälter 10 dient zur Aufnahme eines Einschubes 20 mit einzelnen Fächern 22, die an ihren oberen Enden offen sind und zur Aufnahme von Banknoten dienen. Der Einschub 20 wird durch eine verschwenkbare Gehäuseklappe 24 auf Winkelschienen 26 eines innerhalb des Gehäuses 12 angeordneten Behältergestelles 28 eingeschoben, das nur so weit dargestellt ist und beschrieben wird, wie es zur Erläuterung der Lagerung und Betätigung der Jalousie 18 erforderlich ist. Der Behälter 10 soll im vorliegenden Fall beispielsweise zur Aufbewahrung von Banknoten an einem Bankschalter dienen, wobei die Jalousie 18 so ausgebildet ist, dass sie jeweils nur den Zugriff zu einem der Fächer 22 freigibt. Ausser durch Öffnen der absperrbaren Klappe 24 soll es nicht möglich sein, sämtliche Fächer 22 gleichzeitig zum Zugriff freizugeben. Der Aufbau und die Funktionsweise der Jalousie 18, die diese Aufgabe erfüllt, wird nun im folgenden erläutert.

Gemäss Fig. 3 besteht die Jalousie 18 aus einzelnen Lamellen 30, die entlang ihrer Längskanten sich teilweise überlappend miteinander verbindbar sind. Jede Lamelle 30 trägt an ihren Stirnflächen 32 Laufrollen 34, die in einem Abstand von der jeweiligen Stirnfläche 32 um eine zur Lamellenlängsrichtung parallele Achse 36 frei drehbar gelagert sind. Mit den Laufrollen 34 sind die Lamellen in C-förmigen Schienen 38 geführt, die entlang den Längsrändern der Gehäuseöffnung 16 an dem Behälterrahmen 28 befestigt sind (Fig. 2).

Zwischen den beiden Laufrollen 34 ist an den Stirnflächen 32 jeder Lamelle 30 jeweils ein allgemein mit 40 bezeichnetes Verbindungselement auf einem Zapfen 42 um eine zur Lamellenlängsrichtung parallele Schwenkachse 44 schwenkbar gelagert. Das Verbindungselement 40 besitzt ein Z-Profil (siehe Fig. 4) mit einem ersten parallel zur Stirnfläche 32 der Lamelle 30 gerichteten Schenkel 46, einem rechtwinklig von diesem nach aussen abstehenden Schenkel 48 und einem sich an diesen anschliessenden parallel zum ersten Schenkel 46, jedoch nach der entgegengesetzten Seite gerichteten dritten Schenkel 50. Der erste Schenkel 46 ist in Form eines um die Achse 44 verschwenkbaren Hakens mit einer Hakenöffnung 52 ausgebildet, die zum Umgreifen des Lagerzapfens 54 der Laufrolle 34 einer benachbarten Lamelle 30 bestimmt ist, wie dies in Fig. 3 dargestellt ist. Das Verbindungselement wird dabei durch eine Torsionsfeder 56 in die in der Fig. 3 für das rechte Verbindungselement dargestellte Verbindungs- oder Verriegelungsstellung vorgespannt. Auf dieser Verriegelungsstellung kann das jeweilige Verbindungselement 40 gegen die Rückstellkraft der Torsionsfeder 56 in die in der Fig. 3 durch strichpunktierte Linien wiedergegebene Freigabestellung verschwenkt werden, in welcher der Zapfen 54 ausser Eingriff mit der Hakenöffnung 52 tritt, so dass die einander benachbarten und vorher durch die Verbindungselemente 40 miteinander verbundenen Lamellen 30 nun entkoppelt sind. Im folgenden soll nun die zur Entkoppelung der Lamellen dienende allgemein mit 58 bezeichnete Betätigungsvorrichtung insbesondere anhand der Fig. 2 und 4 beschrieben werden.

Die Betätigungsvorrichtung umfasst einen Schlitten 60, der sich in Lamellenlängsrichtung quer über die Behälterbreite erstreckt und auf einer senkrecht zur Lamellenlängsrichtung verlaufenden Führungsstange 62 verschiebbar geführt ist. Ferner ist der Schlitten 60 an seinen beiden Längsenden jeweils über eine Rolle 64 auf einer Stützschiene 66 abgestützt. Zum Antrieb des Schlittens dient ein in beiden Richtungen antreibbarer Elektromotor 68, der über Zahnriemen 70 und 72 den Schlitten entlang der Führungsstange 62 und somit quer zur Lamellenlängsrichtung verfahren kann.

Der Schlitten trägt an seinen beiden Längsenden jeweils eine vertikal gerichtete Stütze 74 an der ein Betätigungshebel 76 senkrecht zur Ebene der Jalousie 18 geradlinig verschiebbar geführt ist. Die Führung erfolgt über zwei Stifte 78, die entsprechende Langlöcher 80 in dem Betätigungshebel 76 durchsetzen. An seinem unteren Ende ist der Betätigungshebel 76 mit dem Anker 82 eines Elektromagneten 84 verbunden, so dass der Betätigungshebel 76 bei Bestromung des Elektromagneten 84 nach unten gezogen wird. Durch eine Rückstellfeder 86, die einerseits an dem oberen Zapfen 78 und andererseits an einer Nase 88 des Betätigungshebels 76 angreift, wird dieser beim Ausschalten des Elektromagneten 84 nach oben in seine Ausgangsstellung zurückgezogen. Der Betätigungshebel 76 weist an seinem oberen Ende einen in Form einer rechtwinklig abgebogenen Klaue 90 ausgebildeten Mitnehmer auf, der eine Rolle 92 übergreift, die an einem Schenkel 50 des Verbindungselementes 40 um eine zur Lamellenlängsrichtung parallele Achse 94 drehbar gelagert ist. Wird der Betätigungshebel 76 durch den Elektromagneten 84 nach unten verstellt, drückt der Mitnehmer 90 auf die Rolle 92, wobei das Verbindungselement 40 um die Achse 44 verschwenkt und dadurch die Verbindung zwischen zwei benachbarten Lamellen 30 gelöst wird. Die beiden Stellungen des Betätigungshebels 76 und die korrespondierenden Stellungen des Verbindungselementes 40 sind in Fig. 3 durch ausgezogene bzw. strichpunktierte Linien dargestellt.

Zur Lösung der Verbindung zwischen zwei ausgewählten benachbarten Lamellen 30 genügt es also, die Betätigungsvorrichtung 58 entlang der Führungsstange 62 in die gewünschte Stellung unter den ausgewählten Lamellen zu fahren, so dass der Mitnehmer 90 die Rolle 92 des betreffenden Verbindungselementes 40 übergreift. Anschliessend wird der Elektromagnet 84 betätigt. Um die Betätigungsvorrichtung 58 in die gewünschte Position zu bringen, ist ein Codierlineal 96 vorgesehen, das den möglichen Stellungen des Schlittens 60 entsprechende, nicht dargestellte Codieröffnungen aufweist, die mittels einer ebenfalls nicht dargestellten optoelektronischen Abtastvorrichtung abgetastet werden können. Die Verstellung des Betätigungshebels 76 kann auch durch andere Mittel, z.B. einen Motor und ein geeignetes Getriebe erfolgen.

Um nun den Zugriff zu dem ausgewählten Fach 22 freizugeben, muss nach dem Lösen der Verbindung zwischen zwei einander benachbarten Lamellen 30 einer der zusammenhängenden Jalousieabschnitte um eine Fachbreite verschoben werden. Hierzu dient eine an einer Endlamelle 30' angreifende Antriebsvorrichtung, die nun anhand der Fig. 3 und 5 näher erläutert werden soll.

An einer Traverse 98 des Behälterrahmens 28 ist mit Hilfe von Stützen 100 eine in Lamellenlängsrichtung gerichtete Welle 102 gelagert. Diese Welle trägt an ihren beiden Enden jeweils eine Kurbel-oder Exzenterscheibe 104, die über einen an einem exzentrischen Zapfen 106 der Kurbelscheibe 104 angelenkten Doppellenker 108 mit dem einen Ende eines zweiarmigen Hebels 110 gelenkig verbunden ist. Dieser ist um eine zur Welle 102 parallele Welle 112 schwenkbar gelagert und mit seinem anderen Ende an der Stirnfläche 32' der Endlamelle 30' angelenkt.

Die Welle 102 wird über einen Elektromotor 114 angetrieben, dessen Antriebsritzel 116 mit einem auf der Welle 102 drehfest angeordneten Zahnrad 118 kämmt. Auf der Welle 102 sind ferner zwei Nockenscheiben 120 und 122 drehfest angeordnet, die mit zwei rahmenfesten Schaltern 124, 126 zusammenwirken, welche das Ein- und Ausschalten des Motors 114 steuern.

Wird nach dem Lösen der Verbindung zwischen zwei benachbarten Lamellen 30 die Kurbelscheibe 104 in Richtung des Pfeiles C in Fig. 3 durch Einschalten des Motors 114 gedreht, so wird der zweiarmige Hebel 110 aus der in der Fig. 3 mit ausgezogenen Linien dargestellten Stellung in die strichpunktiert eingezeichnete Stellung verschwenkt, wobei die Endlamelle 30' und die mit ihr noch verbundenen weiteren Lamellen 30 in der Fig. 3 nach links verschoben werden. Die Endlamelle 30' ist dabei mit ihren Laufrollen 34' in einem abgebogenen Abschnitt 38' der Laufschiene 38 geführt, so dass die Endlamelle 30' der Schwenkbewegung des zweiarmigen Hebels 110 folgen kann. Die Hebellängen und der Kurbelradius der Kurbelscheibe 104 sind so gewählt, dass bei einer Drehung der Kurbelscheibe 104 um 180° die Endlamelle 30' und die mit ihr zusammenhängenden weiteren Lamellen 30 gerade um eine Fachbreite verschoben werden. Dieser Verschiebeweg bleibt stets gleich, unabhängig davon, an welcher Stelle der Jalousie die Verbindung zwischen den Lamellen 30 unterbrochen wird und eine Fachöffnung freigegeben werden soll.

Wird die Kurbelscheibe 104 in Richtung des Pfeiles C aus der in der Fig. 3 durch strichpunktierte Linien wiedergegebenen Stellung weitergedreht, so wird der zweiarmige Hebel 110 wieder in . der Gegenrichtung verschwenkt und schiebt die Endlamelle 30' zusammen mit den ihr benachbarten Lamellen in die Ausgangslage zurück. Diese Zwangsbewegung der Endlamelle 30' wird durch die schräge Rampe an dem abgesenkten Schienenabschnitt 38' erleichtert. Die schräge Rampe bewirkt ferner, dass beim Öffnen der Jalousie die Endlamelle 30' etwas abgesenkt und dadurch eine unbeabsichtigte Entkopplung der benachbarten Lamelle 30 verhindert wird. Wenn die beiden Lamellen 30, zwischen denen die Verbindung gelöst worden war, wieder aneinander liegen, wird der Elektromagnet 84 ausgeschaltet, worauf das Verbindungselement 40 durch die Rückstellfeder 56 in seine Ausgangslage zurückgeführt wird, in der es den jeweiligen Zapfen 54 an der Nachbarlamelle umgreift. Gegebenenfalls kann die Anordnung auch so getroffen sein, dass der Elektromagnet 84 nach der Freigabe der Fachöffnung ausgeschaltet wird, wodurch das Verbindungselement 40 in seine Ruhelage zurückkehrt. In diesem Falle sollte das Verbindungselement 40 mit Einweisungsflächen versehen sein, so dass der Zapfen 54 der Nachbarlamelle beim Zusammenschieben der beiden Jalousieabschnitte in die Hakenöffnung 52 selbsttätig einrastet.

Anhand der Fig. 6 soll nun die Hubvorrichtung näher beschrieben werden. In der teilweise schematischen Fig. 6 wurde dabei die bereits anhand der Fig. 5 näher erläuterte Betätigungsvorrichtung 58 weggelassen.

In der Fig. 6 erkennt man die auf den Winkelschienen 26 ruhende Lade 20, in der die Fachbehälter 22 angeordnet sind. Die Fachbehälter 22 weisen eine im wesentlichen flache quaderförmige Gestalt auf und liegen mit ihren Seitenwänden unmittelbar aneinander an.

Ihre schmalen Stirnwände 130 laufen nach unten hin aufeinander zu, wodurch das Hineingleiten der Fachbehälter 22 in die Lade 20 aus der in der Fig. 6 durch strichpunktierte Linien wiedergegebenen Stellung in die durch ausgezogene Linien wiedergegebene Stellung erleichtert wird. In ihrer oberen Hälfte weisen die Seitenwände jeweils einen Ausschnitt 132 auf, der die Entnahme von Scheinen 134 aus dem Fachbehälter 22 erleichtert.

Das Anheben der Fachbehälter 22 erfolgt mittels einer allgemein mit 136 bezeichneten Hubvorrichtung, die auf dem Schlitten 60 angeordnet ist und somit zusammen mit der Betätigungsvorrichtung 58 über den Stellmotor 68 und die Zahnriemen 70 und 72 entlang der Führungsstange 62 verstellbar ist. Die Hubvorrichtung 136 umfasst eine Hubschere mit zwei Scherenarmen 138 und 140, die um eine parallel zur Führungsstange 62 gerichtete Schwenkachse 142 gelenkig miteinander verbunden sind. Der eine Schwenkarm 138 ist mit seinem einen Ende an einer fest mit dem Schlitten 60 verbundenen Lasche 144 um eine Achse 146 schwenkbar angelenkt. Der andere Scherenarm 140 ist-mit einem Ende über einen Doppellenker 148 mit einer Kurbelscheibe 150 verbunden, die durch einen Elektromotor 152 in Richtung des Doppelpfeiles D hin- und herbewegbar ist. Man erkennt aus Fig. 6, dass bei einer Drehung der Kurbelscheibe 150 um 90° in beiden Richtungen die Scherenarme 138 und 140 zwischen der in der Fig. 6 durch ausgezogene Linien wiedergegebenen flachen Stellung und einer durch strichpunktierte Linien wiedergegebenen angehobenen Stellung verstellt werden können. Da die Lade 20 keinen Boden aufweist, sondern die Fachbehälter 22 nur auf Rahmenschienen 154 der Lade 20 aufsitzen, drücken die Scherenarme 138 und 140 beim Hochschwenken in ihre angehobene Stellung gegen den Boden des jeweiligen Fachbehälters 22 und heben diesen durch die von der Jalousie 18 jeweils freigegebene schlitzförmige Öffnung nach oben aus dem Behälter 10 in die durch strichpunktierte Linien angegebene Stellung heraus. Um das Gleiten der Scherenarme 138 und 140 an dem Boden des jeweiligen Fachbehälters 22 zu erleichtern, sind die aus Blechprofilen gebildeten Scherenarme 138 und 140 an ihren freien Enden unter Bildung einer Gleitfläche 156 bzw. 158 umgebogen, wie dies in der Fig. 6 dargestellt ist.

Wie man aus der Fig. 2 erkennt, ist die Anordnung der Hubvorrichtung 136 und der Betätitungsvorrichtung 58 auf dem Schlitten 60 so getroffen, dass nach der Positionierung des Schlittens 60 relativ zu einem bestimmten Fachbehälter 22 der Betätigungshebel 76 die Rolle 92 des Verbindungselementes 40 übergreift, wenn die Scherenarme 138 und 140 unter dem Boden des betreffenden Fachbehälters 22 zu liegen kommt. Der Schlittenantrieb 68, 70, 72, der Elektromagnet 84 und der Stellmotor 152 sind so miteinander gekoppelt und elektronisch ansteuerbar, dass auf ein von dem Benutzer erzeugtes entsprechendes Steuersignal zunächst der Schlitten 60 relativ zu dem ausgewählten Fachbehälter 22 positioniert, anschliessend die Jalousie 18 in der oben beschriebenen Weise geöffnet und schliesslich der Behälter 22 angehoben wird. Nach der Entnahme oder Eingabe von Scheinen 134 kehrt nach Absenken der Hubschere 138, 140 der jeweilige Fachbehälter 22 aufgrund der Schwerkraft in die Lade 20 zurück, worauf die Jalousie in der oben beschriebenen Weise wieder geschlossen wird.

Der vorstehend beschriebene Behälter eignet sich insbesondere zur Aufbewahrung von Sorten an einem Bankschalter. Bei geschlossener Jalousie sind die Sorten sicher verwahrt. Auch nach der Öffnung der Jalousie um eine Fachbreite ist es noch schwierig, in das freigegebene Fach hineinzugreifen. Erst durch das Herausheben des Behälters 22 aus dem Behälter 10 wird der Zugriff zu den in dem Fachbehälter 22 aufbewahrten Banknoten 134 bequem möglich. Dabei wird gleichzeitig der Zugriff zu weiteren Fachbehältern 22 versperrt, da die freigegebene Öffnung durch den herausgehobenen Fachbehälter 22 praktisch vollständig verschlossen wird. Es ist also maximal der Zugriff zu einem Fachbehälter möglich.

Um die Manipulationsmöglichkeiten beim Einschieben und Herausnehmen der Lade 20 in den bzw. aus dem Behälter 10 einzuschränken, ist der Lade 20 eine Abdeckung 160 zugeordnet, die in nicht dargestellter Weise mit der Lade 20 verriegelbar ist. Die Verriegelung kann ohne einen speziellen Schlüssel oder dergleichen nur dann gelöst werden, wenn sich die Lade vollständig innerhalb des Behälters 10 befindet. Umgekehrt kann die Lade 20 aus dem Behälter 10 nur dann entnommen werden, wenn die Abdeckung 160 mit der Lade 20 verriegelt ist.

Die Erfindung wurde vorstehend anhand eines Behälters für Banknoten oder dergleichen beschrieben. Es versteht sich, dass der Behälter und der Jalousieverschluss überall dort Verwendung finden können, wo nur eine Teilöffnung einer durch die Jalousie insgesamt verschliessbaren Öffnung freigegeben werden soll, wie z.B. auch bei Warenausgabeautomaten und dergleichen. Die Verbindungselemente und die Betätigungsvorrichtung wurden nur auf einer Seite der Jalousie bzw. des Behälters dargestellt und beschrieben. Es versteht sich, dass die Verbindungselemente auf beiden Stirnflächen der Lamellen angeordnet sein können, wie dies in Fig. 3 andeutungsweise erkennbar ist. Entsprechend muss auf der anderen Jalousieseite auch eine Betätigungsvorrichtung 58 vorgesehen sein.

## Patentansprüche

1. Behälter zur Aufnahme von Wertscheinen oder dergleichen, umfassend eine Mehrzahl von nebeneinander angeordneten Fächern und ein diese umschliessendes Gehäuse (12) mit einer Verschlusseinrichtung (18, 58), die zur wahlweisen Freigabe einer vorbestimmten Fachöffnung ausgebildet ist, dadurch gekennzeichnet, dass die Fächer von einzelnen Fachbehältern (22) gebildet sind, die parallel zur Richtung, in welche die Fachöffnung weist, verstellbar im Gehäuse (12) angeordnet sind, und dass den Fachbehältern (22) eine Stellvorrichtung (136) zugeordnet ist, durch die jeweils ein Fachbehälter (22) zwischen einer Wartestellung, in der er sich vollständig innerhalb des Gehäuses (12) befindet, und einer Zugriffsstellung verstellbar ist, in der er teilweise aus der von der Verschlusseinrichtung freigegebenen, dem Querschnitt des Fachbehälters (22) im wesentlichen entsprechenden Öffnung herausragt.

2. Behälter nach Anspruch 1, dadurch gekennzeichnet, dass die Fachbehälter (22) vertikal verstellbar sind und dass die Stellvorrichtung (136) als Hubvorrichtung ausgebildet ist.

3. Behälter nach Anspruch 2, dadurch gekennzeichnet, dass mindestens zwei einander gegenüberliegende Wände (130) der kastenförmig ausgebildeten Fachbehälter (22) schräg nach unten aufeinander zugerichtet sind.

4. Behälter nach einem der Ansprüche 1 bis 3, dadurch gekennzeichnet, dass die Fachbehälter (22) in einer aus dem Gehäuse (12) herausnehmbaren Lade (20) angeordnet sind, die eine Zugriffsöffnung für die Stellvorrichtung (136) aufweist.

5. Behälter nach Anspruch 4, dadurch gekennzeichnet, dass die Lade (20) in dem Behälter (10) arretierbar ist und eine mit ihr verriegelbare Abdeckung (160) aufweist, wobei die Verriegelung der Abdeckung (160) erst nach der Arretierung der Lade (20) in dem Behälter (10) lösbar und die Lade (20) nur mit verriegelter Abdeckung (160) aus dem Behälter (10) entnehmbar ist.

6. Behälter nach einem der Ansprüche 1 bis 5, dadurch gekennzeichnet, dass die Stellvorrichtung (136) auf einem im Gehäuse (12) mittels eines Positionierantriebes (68,70,72,96) relativ zu den Fachbehältern (22) verstellbaren Schlitten (60) angeordnet ist.

7. Behälter nach Anspruch 6, dadurch gekennzeichnet, dass der Positionierantrieb einen Elektromotor (68) und ein gehäusefestes Codierlineal (96) mit codierten Öffnungen aufweist, die mittels einer optoelektronischen Abtastvorrichtung abtastbar sind.

8. Behälter nach einem der Ansprüche 2 bis 5 und Anspruch 6, dadurch gekennzeichnet, dass die Hubvorrichtung (136) in Form einer Hubschere mit zwei gekreuzten und gelenkig miteinander verbundenen Scherenarmen (138, 140) ausgebildet ist, die mit ihren freien Enden jeweils zur gleitenden Anlage am Boden eines Fachbehälters (22) bestimmt sind, während der eine Scherenarm (138) mit seinem zweiten Ende am Schlitten (60) angelenkt und der andere Scherenarm (140) mit seinem zweiten Ende mit einem Stellmotor (152) verbunden ist.

9. Behälter nach einem der Ansprüche 1 bis 8, dadurch gekennzeichnet, dass die Stellvorrichtung (136) und die Verschlusseinrichtung (18, 58) elektronisch ansteuerbar und hinsichtlich ihrer Betätigung gekoppelt sind.

10. Behälter nach einem der Ansprüche 1 bis 9, dadurch gekennzeichnet, dass die Verschlusseinrichtung eine Jalousie (18) mit einer Mehrzahl von miteinander verbundenen Lamellen (30) umfasst, die an ihren senkrecht zur Lamellenlängsrichtung gerichteten Stirnseiten (32) verschiebbar geführt sind, dass eine Antriebsvorrichtung (104,108,110, 114) zum Öffnen und Schliessen der Jalousie (18) an einer Endlamelle (30') angreift, dass jede Lamelle (30, 30') lösbar mit den ihr benachbarten Lamellen (30, 30') verbunden ist und dass eine Betätigungsvorrichtung (58) zum betriebsmässigen Lösen der Verbindung zweier Lamellen (30, 30') vorgesehen ist. _ _

11. Behälter nach Anspruch 10, dadurch gekennzeichnet, dass an der Stirnseite (32) der Lamellen (30, 30') jeweils mindestens eine in einer Laufschiene (38) führbare Laufrolle (34, 34') drehbar gelagert ist.

12. Behälter nach Anspruch 10 oder 11, dadurch gekennzeichnet, dass an jeder Lamelle (30) mit Ausnahme einer Endlamelle (30') mindestens ein hakenförmiges Verbindungselement (40) schwenkbar angeordnet ist, das zum Eingriff mit einem Gegenelement (54) an der jeweils benachbarten Lamelle (30) ausgebildet und durch die Betätigungsvorrichtung (58) in seine Freigabestellung verschwenkbar ist.

13. Behälter nach Anspruch 12, dadurch gekennzeichnet, dass das Verbindungselement (40) durch eine Rückstellfeder (56) in seine Eingriffstellung vorgespannt ist.

14. Behälter nach Anspruch 13, dadurch gekennzeichnet, dass das Verbindungselement (40) mit einer Einweisungsfläche zum selbsttätigen Einrasten des Gegenelementes (54) der jeweils benachbarten Lamelle (30) versehen ist.

15. Behälter nach einem der Ansprüche 12 bis 14, dadurch gekennzeichnet, dass die hakenförmigen Verbindungselemente (40) jeweils an den Stirnflächen (32) der Lamellen (30) um zur Lamellenlängsrichtung parallele Achsen schwenkbar gelagert sind und dass das Gegenelement (54) jeweils von einem Zapfen, vorzugsweise der Achse einer Laufrolle (34) gebildet ist.

16. Behälter nach einem der Ansprüche 12 bis 15, dadurch gekennzeichnet, dass die Betätigungsvorrichtung (58) senkrecht zur Lamellenlängsrichtung und parallel zur Jalousieebene verstellbar ist und mindestens einen Betätigungshebel (76) zum Verschwenken des Verbindungselementes (40) in seine Freigabestellung aufweist.

17. Behälter nach Anspruch 16, dadurch gekennzeichnet, dass der Betätigungshebel (76) durch einen Elektromagneten (84) gegen die Wirkung einer Rückstellfeder (86) in seine Arbeitsstellung verstellbar ist.

18. Behälter nach Anspruch 16 oder 17, dadurch gekennzeichnet, dass der Betätigungshebel (76) an dem Schlitten (60) im wesentlichen senkrecht zu dessen Verstellrichtung und senkrecht zu Lamellenlängsrichtung geradlinig verstellbar gelagert ist und an seinem freien Ende einen Mitnehmer (90) aufweist, der in der Arbeitsstellung des Betätigungshebels (76) einen Fortsatz (92) an dem Verbindungselement (40) hintergreift.

19, Behälter nach einem der Ansprüche 10 bis 18, dadurch gekennzeichnet, dass die an einer Endlamelle (30') der Jalousie (18) angreifende Antriebsvorrichtung eine um eine erste ortsfeste Achse (102) drehbar gelagerte und durch einen Stellmotor (114) antreibbare Kurbel (104) sowie einen zweiarmigen Hebel (110) umfasst, der um eine zweite ortsfeste Achse (112) schwenkbar gelagert und mit seinem einen Ende an der Endlamelle (30') angelenkt und mit seinem anderen Ende über einen Doppellenker (108) mit der Kurbel (104) verbunden ist, wobei die Endlamelle (30') mit ihren Laufrollen (34') in einer der Bewegung des zweiarmigen Hebels (110) angepassten gekrümmten Schiene (38') geführt ist.

20. Behälter nach Anspruch 19, dadurch gekennzeichnet, dass der Stellmotor (114) derart gesteuert ist, dass die Kurbel (104) für die Öffnungs-und Schliessbewegung der Jalousie (18) jeweils eine halbe Umdrehung durchführt.

21. Behälter nach Anspruch 20, dadurch gekennzeichnet, dass auf einer mit der Kurbel (104) drehfest verbundenen und durch den Stellmotor (114) drehbaren Welle (102) mindestens eine Nokkenscheibe (120, 122) angeordnet ist, die mit einem Schalter (124, 126) zur Steuerung des Stellmotors (114) zusammenwirkt.

## Claims

1. Container for receiving currency bills or the like, including a plurality of compartments arranged one beside another and a housing enclosing these with a closure unit which is designed for the selective unblocking of a predetermined compartment opening, characterized in that the compartments are formed of individual compartment receptacles (22) which are arranged to be movable in the housing (12) parallel to the direction in which the compartment opening points, and in that the compartment receptacles (22) have a positioning device (136) assigned to them by means of which a compartment receptacle (22) can be moved between a waiting position in which it is located entirely inside the housing (12) and an access position in which it partially protrudes out of the opening which is unblocked by the closure unit and corresponds substantially to the cross section of the compartment receptacle (22).

2. Container as claimed in claim 1, characterized in that the compartment receptacles (22) can be moved vertically and in that the positioning device (136) is made as a lifter device.

3. Container as claimed in claim 2, characterized in that at least two opposite walls (130) of the compartment receptacles (22) of box-like construction are turned obliquely downward toward one another.

4. Container as claimed in one of claims 1 to 3, characterized in that the compartment receptacles (22) are arranged in a case (20) which can be removed from the housing (12) and which shows an access opening for the positioning device (136).

5. Container as claimed in claim 4, characterized in that the case (20) can be retained in the container (10) and shows a cover (160) lockable with it, where the locking of the cover (160) is releasable only after the retaining of the case (20) in the container (10) and the case (20) can be removed from the container (10) only with the locked cover (160).

6. Container as claimed in one of claim 1 to 5, characterized in that the positioning device (136) is arranged on a carriage (60) which can be moved in the housing (12) relative to the compartment receptacles (22) by means of a positioning drive (68, 70, 72, 96).

7. Container as claimed in claim 6, characterized in that the positioning drive shows an electric motor (68) and a coding ruler (96) integral with the housing coded openings which can be scanned by means of an optoelectronic scanning device.

8. Container as claimed in one of claims 2 to 5 and claim 6, characterized in that the lifter device (136) is made in the form of a lifter scissors with two crossed scissor arms (138, 140) which are hinged onto each other and which by their free ends are intended to be supported in a sliding manner on the bottom of a compartment receptacle (22), while the one scissor arm (138) is hinged by its second end on the carriage (60) and the other scissor arm (140) is connected by its second end with a servomotor (152).

9. Container as claimed in one of claims 1 to 8, characterized in that the positioning device (136) and the closure unit (18, 58) are electronically controllable and are coupled as regards their operation.

10. Container as claimed in one of claims 1 to 9, characterized in that the closure unit includes a jalousie (18) with a plurality of plates (30) joined together, which at their end sides (32) turned perpendicularly to the lengthwise direction of the plates are guided movably, in that a drive mechanism (104, 108, 110, 114) for opening and closing the jalousie (18) acts on an end plate (30'), in that each plate (30,30') is releasably joined with the plates (30, 30') adjacent to it, and in that a control mechanism (58) is provided for the operative release of the union of the two plates (30, 30').

11. Container as claimed in claim 10, characterized in that at the end side (32) of the plates (30, 30') is pivoted at least one roller (34, 34') each of which is guided in a track (38).

12. Container as claimed in claim 10 or 11, characterized in that on each plate (30) with the exception of the end plate (30') at least one hook-shaped connecting element (40) is arranged in swingable form, which comes into contact with a counter-element (54) formed on the respective adjacent plate (30) and can be swung into its unblocking position by the control mechanism (58).

13. Container as claimed in claim 12, characterized in that the connecting element (40) in its contact position is under initial stress by a restoring spring (56).

14. Container as claimed in claim 13, characterized in that the connecting element (40) is provided with a guiding surface for the automatic catching of the counter-element (54) of the respective adjacent plate (30).

15. Container as claimed in one of claims 12 to 14, characterized in that the hook-shaped connecting elements (40) are pivoted on the end faces (32) of the plates (30) around axes parallel to the lengthwise direction of the plates and that the counter-element (54) is respectively formed by a pin, preferably the spindle of a roller (34).

16. Container as claimed in one of claims 12 to 15, characterized in that the control mechanism (58) is movable perpendicularly to the lengthwise direction of the plates and parallel to the plane of the jalousie and shows at least one control lever (76) for swinging the connecting element (40) into its unblocking position.

17. Container as claimed in claim 16, characterized in that the control lever (76) can be moved into its working position by an electromagnet (84) against the action of a restoring spring (86).

18. Container as claimed in claim 16 or 17, characterized in that the control lever (76) is supported on the carriage (60) so as to be movable in a straight line substantially perpendicularly to the moving direction of the carriage and perpendicularly to the lengthwise direction of the plates and at its free end shows a catch (90) which in the operating position of the control lever (76) grasps an extension (92) on the connecting element (40).

19. Container as claimed in one of claims 10 to 18, characterized in that the drive mechanism acting on one end plate (30') of the jalousie (18) includes a crank (104) pivoted around a first stationary spindle (102) and drivable by a servomotor (114), as well as a two-armed lever (110) which is pivoted around a second stationary spindle (112) and is hinged by its on end on the end plate (30') and by its other end is connected by way of a double link (108) to the crank (104), where the end plate (30') with its rollers (34') is guided in a curved rail (38') fitting the motion of the two-armed lever (110).

20. Container as claimed in claim 19, characterized in that the servomotor (114) is controlled in such a way that the crank (104) executes one half rotation each for the opening and closing motion of the jalousie (18).

21. Container as claimed in claim 20, characterized in that at least one disk cam (120, 122) is arranged on a spindle (102) joined rotationally fixed with the crank (104) and rotatable by the servomotor (114) which disk interacts with a switch (124, 126) for controlling the servomotor (114).

## Revendications

1. Conteneur pour la conservation de papiers de valeur ou analogues, comprenant une pluralité de compartiments disposés les uns à côté des autres et un coffret (12) les contenant avec un dispositif de fermeture (18, 58) qui est conçu pour libérer à volonté une ouverture prédéterminée de compartiment, caractérisé en ce que les compartiments sont conformés en compartiments-conteneurs individuels (22) qui sont disposés pour être déplaçables dans le coffret (12) parallèlement à la direction dans laquelle se présente l'ouverture de compartiment, et qu'il est adjoint aux compartiments-conteneurs (22) un dispositif de manoeuvre (136) au moyen duquel un compartiment-conteneur (22) peut être déplacé entre une position d'attente où il se trouve entièrement à l'intérieur du coffret (12) et une position d'accès où il est partiellement en saillie hors de l'ouverture libérée par le dispositif de fermeture et correspondante substantiellement à la section droite du compartiment-conteneur (22).

2. Conteneur selon la revendication 1, caractérisé en ce que les compartiments-conteneurs (22) sont déplaçables verticalement et le dispositif de manoeuvre (136) est un dispositif élévateur.

3. Conteneur selon la revendication 2, caractérisé en ce qu'au moins deux parois (130) opposées des compartiments-conteneurs (22) analogues à des caissons sont dirigées obliquement vers le bas l'une vers l'autre.

4. Conteneur selon une quelconque des revendications 1 à 3, caractérisé en ce que les compartiments-conteneurs (22) sont disposés dans un tiroir (20) pouvant être tiré hors du coffret (12) et qui présente une ouverture d'accès pour le dispositif de manoeuvre (136).

5. Conteneur selon la revendication 4, caractérisé en ce que le tiroir (20) peut être bloqué dans le conteneur (10) et il a un couvercle (160) pouvant être verrouillé sur lui, le verrouillage du couvercle (160) ne pouvant être déverrouillé qu'après le blocage du tiroir (20) dans le conteneur (10) et le tiroir (20) ne pouvant être sorti du conteneur (10) qu'avec le couvercle (160) verrouillé.

6. Conteneur selon une quelconque des revendications 1 à 5, caractérisé en ce que le dispositif de manoeuvre (136) est disposé sur un chariot (60) pouvant être déplacé dans le conteneur (12) par rapport aux compartiments-conteneurs (22) au moyen d'une commande de positionnement (68, 70, 72, 96).

7. Conteneur selon la revendication 6, caractérisé en ce que la commande de positionnement comprend un moteur électrique (68) et une réglette de codage (96) solidaire du coffret avec des ouvertures de codage qui peuvent être balayées par un dispositif d'exploration opto-électronique.

8. Conteneur selon une quelconque des revendications 2 à 5 et la revendication 6, caractérisé en ce que le dispositif élévateur (136) est un dispositif à parallélogramme articulé avec deux branches (138, 140) disposées en croix et articulées entre elles qui sont conçues avec des extrémités libres à disposition glissante par rapport au fond d'un compartiment-conteneur (22) tandis que l'une des branches (138) est articulée par sa deuxième extrémité sur le chariot (60) et que l'autre branche (140) est reliée à un moteur de positionnement (152).

9. Conteneur selon une quelconque des revendications 1 à 8, caractérisé en ce que le dispositif de manoeuvre (136) et le dispositif de fermeture (18, 58) sont commandables électroniquement et sont accouplés pour leur fonctionnement.

10. Conteneur selon une quelconque des revendications 1 à 9, caractérisé en ce que le dispositif de fermeture comprend une jalousie (18) avec une pluralité de lamelles (30) reliées les unes avec les autres qui sont guidées pour être coulissantes par leurs faces frontales (32) perpendiculaires à la direction longitudinale des lamelles, et un dispositif de commande (104,108,110,114) pour l'ouverture et la fermeture de la jalousie (18) agit sur une lamelle terminale (30'), chaque lamelle (30, '30') étant réunie de façon séparable aux lamelles (30, 30') voisines, cependant qu'il est prévu un dispositif d'actionnement (58) pour supprimer fonctionnellement la liaison entre deux lamelles (30,30').

11. Conteneur selon la revendication 10, caractérisé en ce qu'au moins un galet de roulement (34, 34') guidé dans un rail de roulement (38) est monté tournant sur la face frontale (32) de chaque lamelle (30, 30').

12. Conteneur selon la revendication 10 ou 11, caractérisé en ce que sur chaque lamelle (30) à l'exception d'une lamelle terminale (30') est monté pivotant au moins un élément de liaison (40) analogue à un crochet qui est conformé pour s'engager avec un élément antagoniste (54) prévu sur la lamelle (30) voisine et qui peut pivoter jusqu'à sa position de libération sous l'action du dispositif d'actionnement (58).

13. Conteneur selon la revendication 12, caractérisé en ce que l'élément de liaison (40) est précontraint par un ressort de rappel (56) à sa position d'engagement.

14. Conteneur selon la revendication 13, caractérisé en ce que l'élément de liaison (40) est prévu avec une face d'entrée pour l'encliquetage automatique de l'élément antagoniste (54) de la lamelle voisine (30).

15. Conteneur selon une quelconque des revendications 12 à 14, caractérisé en ce que les éléments de liaison (40) analogues à des crochets sont montés sur les faces frontales (32) des lamelles (30) pour pouvoir pivoter autour d'axes parallèles à la direction longitudinale des lamelles, et l'élément antagoniste (54) est constitué par un boulon, de préférence l'axe d'un galet de roulement (34).

16. Conteneur selon une quelconque des revendications 12 à 15, caractérisé en ce que le dispositif d'actionnement (58) est déplaçable perpendiculairement à la direction longitudinale des lamelles et parallèlement au plan de la jalousie, et il comprend au moins un levier d'actionnement (76) pour le pivotement de l'élément de liaison (40) jusqu'à sa position de libération.

17. Conteneur selon la revendication 16, caractérisé en ce que le levier d'actionnement (76) est déplaçable jusqu'à sa position de travail par un électro-aimant (84) contre l'action d'un ressort de rappel (86).

18. Conteneur selon la revendication 16 ou 17, caractérisé en ce que le levier de fonctionnement (76) est monté sur le chariot (60) pour être déplaçable en ligne droite substantiellement en sens perpendiculaire au sens de déplacement de celui- ci et perpendiculairement à la direction longitudinale des lamelles, et il présente à son extrémité libre un taquet d'entraînement (90) qui, lorsque le levier d'actionnement (76) est à sa position de travail, saisit par l'arrière un prolongement (92) de l'élément de liaison (40).

19. Conteneur selon une quelconque des revendications 10 à 18, caractérisé en ce que le dispositif d'entraînement agissant sur une lamelle terminale (30') de la jalousie (18) comprend une manivelle (104) montée tournante sur un axe (102) fixe et pouvant être entraînée par un moteur de positionnement (114) ainsi qu'un levier à deux bras (110) qui est monté pivotant sur un deuxième axe (112) fixe et qui est articulé par une de ses extrémités avec la lamelle terminale (30') et relié par son autre extrémité, par l'intermédiaire d'un double bras oscillant (108), à la manivelle (104), la lamelle terminale (30') étant guidée par ses galets de roulement (34') dans un rail (38') courbe dont la courbure est adaptée au mouvement du levier (110) à deux bras.

20. Conteneur selon la revendication 19, caractérisé en ce que le moteur de positionnement (114) est commandé de telle façon que la manivelle (104) effectue une demi-rotation pour chacun des mouvements d'ouverture et de fermeture de la jalousie (18).

21. Conteneur selon la revendication 20, caractérisé en ce que sur un arbre (102) calé en rotation avec la manivelle (104) et pouvant être entraîné en rotation par le moteur de positionnement (114) est monté au moins un disque à cames (120,122) qui coopère avec un commutateur (124, 126) pour commander ce moteur de positionnement (114).
